# EUROPÄISCHE PATENTSCHRIFT

(11) **EP 3 203 141 B1**
(45) Veröffentlichungstag und Bekanntmachung des Hinweises auf die Patenterteilung: **31.08.2022**
(21) Anmeldenummer: 17154298.8
(22) Anmeldetag: 02.02.2017
(51) Int. Cl.: F21V 5/00, F21S 4/22

(54) **LEUCHTENOPTIK, LEUCHTENOPTIKSYSTEM SOWIE LEUCHTE MIT LEUCHTENOPTIK**
LENS, LIGHT LENS SYSTEM AND LIGHT WITH LENS
OPTIQUE D'ÉCLAIRAGE, SYSTÈME D'OPTIQUE D'ÉCLAIRAGE ET ÉCLAIRAGE COMPRENANT UNE OPTIQUE D'ÉCLAIRAGE

(30) Priorität: 08.02.2016 DE 202016100615 U
(43) Veröffentlichungstag der Anmeldung: 09.08.2017
(73) Patentinhaber: Zumtobel Lighting GmbH, 6850 Dornbirn (AT)
(72) Erfinder: Beecken, Sandra, 6850 Dornbirn (AT); Tendis, Thomas, 35510 Kirch-Göns (DE)
(74) Vertreter: Kiwit, Benedikt

(56) Entgegenhaltungen:
- EP-A2- 0 364 806
- WO-A1-2015/184458
- US-A1- 2003 147 253
- US-A1- 2013 135 855

## Beschreibung

Die vorliegende Erfindung betrifft eine Leuchtenoptik mit einer Vielzahl von Optikelementen, ein Leuchtenoptiksystem bestehend aus mehreren Leuchtenoptiken der vorgenannten Art sowie eine Leuchte mit vorbezeichneter Leuchtenoptik beziehungsweise mit vorbezeichnetem Leuchtenoptiksystem. Aus dem Stand der Technik sind Optikelemente, wie insbesondere Reflektoren beziehungsweise Reflektortöpfe, bekannt (siehe z.B. WO 2015/184458 A1 und EP 0364806 A2). Insbesondere Reflektoren dienen zur Lichtlenkung von einer oder einem Cluster von Lichtquellen. Solche Lichtquellen sind häufig in Form von LEDs ausgebildet. Diese sind in der Regel in einer Reihe beziehungsweise rasterförmig, beispielweise auf einer Leiterplatte, angeordnet. Bisher mussten den Leuchtmitteln zugeordnete Reflektoren dabei den jeweiligen Leuchtmitteln einzeln zugeordnet werden. Diese bilden dann jeweils die Ausrichtung der Leuchtmittel - hier LEDs - ab. Dies ergibt einen erwünschten Leuchten-(Ästhetik) und Lichteffekt (Abstrahlcharakteristik). Bei der separaten Anordnung von Reflektoren ergeben sich in der Regel beim Übergang von einem zum nächsten Reflektor gewissen Toleranzen, was eine gleichmäßige Anordnung beziehungsweise Ausrichtung der einzelnen Reflektoren zueinander erschwert. Zudem weisen unterschiedliche Leuchtentypen in der Regel unterschiedliche Anordnungen von entsprechend vorgesehenen Leuchtmitteln, beispielsweise in Reihe oder in Rasterform auf, die dann jeweils mit entsprechenden Reflektoren versehen werden sollen. Mit zunehmender Anzahl von Leuchtmitteln wird eine gleichmäßige Ausrichtung der Optikelemente erschwert und ist zudem zeitaufwändig. Es ist somit eine Aufgabe der vorliegenden Erfindung, eine entsprechende Optik bereitzustellen, mit der eine gleichmäßige und einfache Bereitstellung zahlreicher Optikelemente ermöglicht wird.

Diese Aufgabe wird durch den Gegenstand der unabhängigen Ansprüche gelöst. Die abhängigen Ansprüche bilden den zentralen Gedanken der Erfindung in besonders vorteilhafter Weise weiter.

Gemäß einem ersten Aspekt betriff die vorliegende Erfindung eine Leuchtenoptik.

Diese weist mehrere Optikelemente auf, welche in einer Reihe angeordnet sind.

Jeweils zwei benachbarte Optikelemente sind über ein biegsames Gelenkelement miteinander verbunden; also biegbar miteinander verbunden.

Mit einer solchen biegbaren Leuchtenoptik wird es ermöglicht, unterschiedliche Optikelemente in einem definierten Abstand (zueinander) bereitzustellen und diese in einer beliebigen Kontur der Leuchtenoptik (beispielsweise gerade, gebogen, wellenförmig, rund) bereitzustellen. Auf diese Weise wird es ermöglicht, auch eine Vielzahl von Optikelemente der Leuchtenoptik gleichmäßig zu realisieren; auch zur Bildung mehrerer gleichartiger Leuchten. Auf diese Weise kann sowohl im Hinblick auf die Ästhetik als auch die Abstrahlcharakteristik eine gleichartige Reproduzierbarkeit ermöglicht werden.

In einer bevorzugten Ausgestaltungsform weisen die mehreren Optikelemente die gleiche Orientierung auf. Beispielsweise sind die optischen Achsen der jeweiligen Optikelemente alle parallel und in Reihe zueinander angeordnet. Es ist auch denkbar, dass die Optikelemente in definierte und sich in ihrer jeweiligen Orientierung wiederholende Optikelementgruppen aufgeteilt sind. Hier ist beispielsweise eine sich periodisch wiederholende Anordnungskonfiguration aneinandergereihter Optikelemente denkbar. Auf diese Weise ist sichergestellt, dass eine gewünschte Lichtcharakteristik und beispielsweise eine definierte Lichtabgaberichtung über die gesamte Leuchtenoptik gesehen sicher und reproduzierbar bereitgestellt wird, was zu einem harmonischen Lichtempfinden führt.

Bevorzugt weisen auch die Gelenkbereiche die gleiche Orientierung untereinander, bspw. wenigstens wie die zugeordneten - also benachbarten - Optikelemente, auf. In diesem Fall lassen sich bspw. die Optikelemente parallel zu ihren optischen Achsen in einer Biegung zueinander gleichmäßig versetzen. Selbstverständlich ist auch denkbar, dass die Gelenkbereiche zwar alle die gleiche Orientierung aufweisen (wenigstens in beispielsweise periodisch wiederholender Weise für entsprechende Optikelementgruppen), diese Orientierung jedoch von der Orientierung der Optikelemente - wenigstens der dem jeweiligen Gelenkbereich zugeordneten, also benachbarten Optikelemente - abweichen kann. Die Ausgestaltung ist hier beliebig wählbar, wobei durch die Verbindung der Optikelemente mit dem biegsamen Gelenkelement immer eine vordefinierte Konfiguration bereitgestellt ist, welche als Ganzes auch einfacher handhabbar ist.

In einer bevorzugten Ausgestaltungsform sind die Optikelemente einerseits und das biegsame Gelenkelement andererseits integral miteinander ausgebildet. Die Teile lassen sich somit beispielsweise einfach in einem Spritzgussverfahren herstellen. Die Leuchtenoptik ist dann insbesondere aus einem biegsamen (optischen) Kunststoff hergestellt. Allerdings sind auch andere Materialien denkbar, solange wenigstens das biegsame Gelenkelement aus einem biegsamen Material oder in einer biegsamen Konfiguration bereitgestellt ist. Beispielsweise können die Optikelemente einerseits und die biegsamen Gelenkelemente andererseits aus zwei unterschiedlichen Materialien hergestellt sein, wobei diese in einem gemeinsamen Zwei-Komponenten-Spritzgussverfahren zu der Leuchtenoptik hergestellt werden.

Das biegsame Gelenkelement erstreckt sich flächig zwischen den jeweiligen Optikemenenten. Durch die quasi plattenartige Ausgestaltung eines solchen biegsamen Gelenkelements kann eine definierte Biegerichtung vorgegeben werden; bspw. um eine sich in der Erstreckungsebene des Gelenkelements erstreckenden Achse.

Das biegsame Gelenkelement weist einen Gelenkbereich auf, welcher durch eine Materialverstärkung bereitgestellt ist und vorzugsweise mittig zwischen den jeweiligen Optikelementen vorgesehen ist. Auf diese Weise kann ein definierter Gelenkbereich bereitgestellt werden, der eine definierte Biegung des biegsamen Gelenkelements ermöglicht, sodass insgesamt eine gleichmäßige Bereitstellung der einzelnen Optikelemente auch im Einsatz sichergestellt werden kann.

Das biegsame Gelenkelement kann einen Vorsprung aufweisen. Dieser Vorsprung kann besonders bevorzugt durch den mit Materialverdickung bereitgestellten Gelenkbereich bereitgestellt werden. Dieser Vorsprung dient der mechanischen Befestigung der Leuchtenoptik in einer korrespondierenden Aufnahme. Eine solche Aufnahme kann beispielsweise in einer Leuchte bereitgestellt sein, an der die Leuchtenoptik vorzusehen ist. Solche Aufnahmen können beispielsweise in einer entsprechenden Leiterplatte, die die den Optikelementen zugeordneten Leuchtmittel aufweisen, vorgesehen sein. Dies ermöglicht eine einfache Bereitstellung und Befestigung der Leuchtenoptik an ihrem definierten Einsatzort.

Die Optikelemente sind bevorzugte Reflektoren, insbesondere Reflektortöpfe, oder Linsen. Selbstverständlich sind auch andere Optikelemente denkbar. Insbesondere die vorbezeichneten Ausführungsformen werden jedoch in der Regel im Stand der Technik als separate Elemente beispielsweise LEDs als Leuchtmitteln zugeordnet, sodass deren Verbindung mittels der vorbezeichneten biegsam Gelenkelemente besonders bevorzugt ist.

Die an den gegenüberliegenden Enden der Leuchtenoptik angeordneten Optikelemente weisen bevorzugt an der dem benachbarten Optikelement abgewandten Seite jeweils einen korrespondierenden Teil eines biegsamen Gelenkelements auf, welche zusammen ein biegsames Gelenkelement bilden können. Auf diese Weise wird es ermöglicht, die Leuchtenoptik in einer geschlossenen Kontur bereitzustellen, in dem eben die jeweils gegenüberliegenden Enden mittels der korrespondierenden Teile des biegsamen Gelenkelements miteinander verbunden werden. Hierzu können die beiden Teile bevorzugt korrespondiere Kopplungsbereiche aufweisen. Diese können wenigstens die Kontur beziehungsweise Form der Linsenoptik fortführen und bilden besonders bevorzugt korrespondierende Rastelemente zur verrastenden Verbindung der beiden Leuchtenoptikenden.

Selbstverständlich ist es mit den beiden korrespondierenden Teilen der Leuchtenoptik auch möglich, mehrere Leuchtenoptiken zu einer dann längeren Leuchtenoptik zu verbinden. Insofern betrifft die vorliegende Erfindung gemäß einem zweiten Aspekt ein Leuchtenoptiksystem mit wenigstens zwei Leuchtenoptiken gemäß der vorliegenden Erfindung, welcher an ihren Enden bevorzugt über die korrespondieren Teile des biegsamen Gelenkelements miteinander verbunden sind. Selbstverständlich sind auch andere Verbindungsmöglichkeiten denkbar. In der einfachsten Ausgestaltungsform liegen die beiden Leuchtenoptiken einfach in Reihe aneinander an. Mit einer vorbezeichneten Leuchtenoptik oder einem vorbezeichneten Leuchtenoptiksystem wird es somit ermöglicht, ein Modul für geradlinige sowie beliebig gebogene Anordnungen bereitzustellen, welches ferner nicht nur für verschiedene Leuchtenformen sondern auch für verschiedene Leuchtengrößen in einfacher Weise bereitgestellt ist.

Gemäß einem dritten Aspekt betrifft die vorliegende Erfindung ferner eine Leuchte mit einer erfindungsgemäßen Leuchtenoptik oder einem erfindungsgemäßen Leuchtenoptiksystem. Des Weiteren weist eine entsprechende Leuchte Leuchtmittel auf. Die Optikelemente folgen bevorzugt durch eine definierte Biegung über die biegsamen Gelenkelemente einer definierten Kontur insbesondere der Leuchte oder auch einer anderen gewünschten Kontur. Auch eine geradlinige Erstreckung der Leuchtenoptik beziehungsweise des Leuchtenoptiksystems auf einer Leuchte ist denkbar. Die biegsamen Gelenkelemente bilden dabei dann ,lediglich' definierte Abstandshalter.

Wenigstens einem Teil oder jedem der Optikelemente ist bevorzugt ein Leuchtmittel der Leuchte zugeordnet. Dies trifft insbesondere bei LED-Leuchten zu, wobei einzelnen LEDs bzw. LED-Clustern eine entsprechende Optik - beispielsweise ein Reflektortopf - zur definierten Lichtabgabe entsprechend zugeordnet ist. Durch die definierte Positionierung und Orientierung der Optikelemente in Ausbildung der erfindungsgemäßen Leuchtenoptik wird somit eine möglichst genaue und gleichmäßige Lichtabgabe ermöglicht.

In einer bevorzugten Ausgestaltungsform ist/sind die Leuchtenoptik(en) über ihre Vorsprünge - also die Vorsprünge der biegsamen Gelenkelemente - mechanisch in korrespondierenden Aufnahmen der Leuchte befestigt. Diese Aufnahmen können beispielsweise in der die Leuchtmittel aufweisenden Leiterplatte vorgesehen sein, was eine besonders einfache Zuordnung der einzelnen Optikelemente zu den Leuchtmitteln ermöglicht.

Durch Biegung der biegsamen Gelenkelemente werden die Optikelemente in einer definierten Position, Ausrichtung und bevorzugt in Anlage mit (strukturellen) Bereichen der Leuchte vorgespannt. Die so erzeugte Restspannung des Materials des biegsamen Gelenkelements sorgt dafür, dass sich die Optikelemente vorzugsweise an baulich vorgegebenen Konturbereichen (bspw. Radien oder Linien der Leuchte) anfügen und somit eine besonders genau definierte Ausrichtung der Optikelemente und somit Kontur der Leuchtenoptik beziehungsweise des Leuchtenoptiksystems ermöglicht.

Weitere Ausgestaltungen und Vorteile der vorliegenden Erfindung werden in den folgenden Ausführungsbeispielen anhand der Zeichnungen der begleitenden Figuren beschrieben. Es zeigen:
- Figur 1: eine Seitenansicht einer Leuchtenoptik mit unterschiedlichen Biegungsbereichen,
- Figuren 2a-e: Detailansichten der Leuchtenoptik gemäß Figur 1,
- Figur 3: eine kreisförmig geschlossene Anordnung der Leuchtenoptik gemäß Figur 1 in Seitenansicht,
- Figur 4: eine vergrößerte Detailansicht eines Endbereichs der Leuchtenoptik gemäß Figur 1,
- Figur 5: eine schematische Darstellung eines erfindungsgemäßen Leuchtenoptiksystems,
- Figur 6a-c: drei Ausführungsformen einer erfindungsgemäßen Leuchte, und
- Figur 7: eine perspektivische Ansicht einer erfindungsgemäßen runden Leuchte mit erfindungsgemäßem Leuchtenoptiksytem.

Figur 1 zeigt eine Leuchtenoptik 1 gemäß der vorliegenden Erfindung. Die Leuchtenoptik weist mehrere Optikelemente 2 auf, welche in vergrößerter Darstellung in Figur 4 gezeigt sind. Die Optikelemente 2 sind in Reihe angeordnet. Jeweils zwei benachbarte Optikelemente 2 sind über ein biegsames Gelenkelement 3, wie dies beispielsweise in Figur 4 deutlich zu erkennen ist, gelenkig miteinander verbunden.

Bei den Optikelementen 2 kann es sich, wie in den Figuren dargestellt, beispielswiese um Reflektoren - hier insbesondere Reflektortöpfe - handeln. Es ist jedoch auch denkbar, dass die Optikelemente 2 beispielsweise als Linsen ausgebildet sind. Auch eine Mischung unterschiedlicher Optikelementypen je Leuchtenoptik 1 ist denkbar.

Wie in den Figuren dargestellt, können die Optikelemente 2 und die biegsamen Gelenkelemente 3 integral miteinander ausgebildet sein. Dabei ist die Leuchtenoptik 1 bevorzugt aus einem biegsamen Material, insbesondere Kunststoff, hergestellt. Da eine Biegung insbesondere über die Gelenkelemente 3 ausgeführt werden soll, können die Optikelemente 2 einerseits und die biegsamen Gelenkelemente 3 andererseits auch aus unterschiedlichen Materialien mit unterschiedlicher Flexibilität hergestellt sein. Für eine integrale Ausbildung bietet sich hierbei beispielsweise das ZweiKomponenten-Spritzgussverfahren an. Eine höhere Formstabilität der Optikelemente 2 gegenüber der biegsamen Gelenkelemente 3 kann auch schon durch Formgebung oder Wandstärke der entsprechenden Elemente 2, 3 eingestellt werden. Vorzugsweise werden die Optikelemente 2 bei einer Biegung der biegsamen Gelenkelemente 3 kaum oder bevorzugt gar nicht deformiert.

In ihrer grundsätzlichen Ausgestaltungsform weisen die mehreren Optikelemente 2 bevorzugt die gleiche Orientierung auf. Dies ist beispielsweise in Figur 4 zu erkennen, wo die Optikelemente 2 alle die gleiche Orientierung im Raum aufweisen. Insbesondere sind die optischen Achsen O der jeweiligen Optikelemente 2 hier parallel zueinander ausgerichtet und, wie die Optikelemente 2 selbst auch, in Reihe angeordnet. Auch andere Anordnungen und Orientierungen sind hier denkbar.

Neben der vorbezeichneten, bevorzugten Orientierung der mehren Optikelemente 2 zueinander ist es auch denkbar, dass die Optikelemente in definierte und sich in ihrer jeweiligen Orientierung wiederholende Optikelementgruppen aufgeteilt sind. Mit anderen Worten können dabei die Orientierungen der einzelnen Optikelemente 2 einer Optikelementgruppe voneinander abweichen, wobei diese Orientierungsreihenfolge sich bevorzugt in jeder aufeinanderfolgenden Optikelementgruppe quasi periodisch wiederholt. Grundsätzlich sind jedoch auch andere Orientierungen - insbesondere vordefinierte Orientierungen - der einzelnen Optikelemente 2 untereinander denkbar. Bevorzugt kann diese vorgegebene Orientierung aufgrund der Verbindung der Optikelemente 2 untereinander über die biegsamen Gelenkelemente 3 sicher bereitgestellt werden.

Die biegsamen Gelenkbereiche weisen bevorzugt ebenfalls die gleiche Orientierung untereinander auf. Dies ist in Figur 4 beispielhaft durch die jeweiligen Achsen A dargestellt, welche parallel und in Reihe zueinander angeordnet sind. Diese Orientierung der biegsamen Gelenkbereiche 3 kann bevorzugt der Orientierung der zugeordneten Optikelemente 2 entsprechen. Jedoch sind auch andere Orientierungen der jeweiligen Achsen A denkbar.

Die Optikelemente 2 oder Gruppen von Optikelementen 2 sind bevorzugt in einem definierten und vorzugsweise demselben Abstand X zueinander vorgesehen, wie dies beispielsweise aus sämtlichen Figuren hervorgeht. Dies ergibt ein insgesamt harmonisches Erscheinungsbild der Leuchtenoptik 1.

Wie insbesondere deutlich der Figur 4 zu entnehmen ist, kann sich das biegsame Gelenkelement 3 flächig zwischen den jeweiligen Optikelementen 2 erstrecken. Die so gestaltete, im Wesentlichen plattenförmige Erstreckung der biegsamen

Gelenkelemente 3 gibt somit eine bevorzugte Biegeachse vor, welche hier beispielsweise in der Erstreckungsebene des flächig ausgebildeten, biegsamen Gelenkelements 3 liegt. Somit kann eine definierte Biegerichtung vorgegeben werden.

Das biegsame Gelenkelement 3 aufweist einen (definieren ) Gelenkbereich 4. Dieser bildet einen definierten Bereich zur definierten Biegung beziehungsweise relativen Bewegung der benachbarten Optikelemente 2 zueinander. Dieser Gelenkbereich 4 ist durch eine Materialverstärkung bereitgestellt. Diese Materialverstärkung ist als stabförmiges Element dargestellt, welches sich hier parallel zu den benachbarten optischen Achsen der Optikelemente 2 erstreckt. Der Gelenkbereich 4 ist bevorzugt mittig zwischen den jeweiligen Optikelementen 2 vorgesehen, um eine gleichmäßige Positionierung jeweils benachbarte Optikelement 2 bereitzustellen, sodass über die Leuchtenoptik 1 insgesamt gesehen eine harmonische und gleichmäßige Verteilung der Optikelemente 2 ermöglicht wird.

Wie in Figur 4 zu erkennen, kann das biegsame Gelenkelement 3 einen Vorsprung 40 aufweisen. Dieser ist in der gezeigten Ausführungsform bevorzugt durch die Materialverstärkung, also den entsprechenden Gelenkbereich 4, bereitgestellt. Dieser Vorsprung 40 ist insbesondre derart ausgebildet, um zur mechanischen Befestigung der Leuchtenoptik 1 in einer korrespondierenden Aufnahme zu dienen. Eine solche Aufnahme kann beispielsweise in einem Leuchtenkörper bereitgestellt werden. Auch ist es denkbar, entsprechende Aufnahmen in einer Leuchtmittel-aufnehmenden Leiterplatte vorzusehen, sodass die Optikelemente 2 direkt und definiert entsprechenden Leuchtmitteln zugeordnet werden können, um somit eine bestmögliche, gewünschte Lichtabgabe beziehungsweise Lichtabgabecharakteristik zu bewirken.

Die an den gegenüberliegenden Enden der Leuchtenoptik 1 angeordneten Optikelemente 2 (siehe beispielsweise das linke Optikelement 2 in Figur 4) können an der dem benachbarten Optikelement 2 abgewandten Seite jeweils einen korrespondieren Teil 30 eines biegsamen Gelenkelements 3 aufweisen. Diese beiden Teile 30 zusammen bilden bevorzugt eines der biegsamen Gelenkelemente 3. Figur 2d zeigt hierbei einen vergrößerten Ausschnitt D aus Figur 1, in dem gerade zwei Leuchtenoptiken 1 entsprechend verbunden sind. Die beiden dargestellten Teile 30 sind dabei als korrespondierende Kopplungsbereiche 41, 42 ausgebildet. Diese können beispielsweise einfach in zusammengefügter Form die Kontur beziehungsweise Form eines integralen biegsamen Gelenkelements 3 nachbilden. In einer weiterführenden Ausgestaltungsform können die beiden korrespondieren Teile 30 in zusammengesetzter Form, wie in Figur 2d gezeigt, auch miteinander (mechanisch) in Verbindung stehen und beispielsweise miteinander verrastet sein, um eine sichere Verbindung der beiden Endteile 30 bereitzustellen.

Die Figuren 2a bis c zeigen dabei Detailansichten aus Figur 1 mit unterschiedlich gebogenen Gelenkelementen 3. Figur 2e zeigt eine Detailansichten aus Figur 1 mit geradliniger Ausrichtung der Optikelemente und biegsamen Gelenkelemente 3 in einem Endbereich einer Leuchtenoptik 1.

Mittels der korrespondieren Teile 30 kann beispielsweise ermöglicht werden, eine geschlossene Form mit einer oder mehreren aneinandergereihten Leuchtenoptiken 1 bereitzustellen. Dies ist beispielhaft in Figur 3 dargestellt, in der mehrere Leuchtenoptiken 1 zu einem ringförmigen Leuchtenoptiksystem S zusammengesetzt sind.

Figur 5 zeigt schematisch, wie mittels dieser Teile 30 mehrere Leuchtenoptiken 1 aneinandergereiht und somit ein entsprechendes Leuchtenoptiksystem S gebildet werden kann, wie es beispielhaft auch in Figur 1 dargestellt ist. Im Übrigen weist ein entsprechendes Leuchtenoptiksystem S die gleichen Vorzüge und Ausgestaltungen wie die einzelne Leuchtenoptik 1 auf. Somit kann durch Verbindung mehrerer Leuchtenoptiken 1 ein beliebig langes Leuchtenoptiksystem S bereitgestellt werden, welches den gegebenen Bedingungen angepasst werden kann.

Die Leuchtenoptik 1 kann grundsätzlich auch derart bereitgestellt sein, dass sie auf eine beliebige Länge gekürzt wird. Hierzu wird beispielsweise die Leuchtenoptik 1 an einer beliebigen Stelle im Bereich eines biegsamen Gelenkbereichs 3 durchtrennt, um so eine definierte Anzahl Optikelementen 2 in einer Leuchtenoptik 1 bereitzustellen. Beispielsweise kann eine Art Endlos-Leuchtenoptik 1 bereitgestellt werden, welche den jeweiligen Anforderungen entsprechend auf eine definierte Länge abgelängt werden kann.

In Figur 6 sind drei Ausführungsbeispiele einer erfindungsgemäßen Leuchte in schematisch einfacher Form dargestellt.

In Figur 6a ist beispielhaft eine längliche Leuchte 10 dargestellt.

Figur 6b zeigt beispielhaft eine runde Leuchte 10, wobei die Leuchtenoptik 1 beziehungsweise das Leuchtenoptiksystem S an einem Randbereich der Leuchte 10 und diesen ringförmig umgebend bereitgestellt ist. Eine solche Leuchte 10 ist in perspektivischer Ansicht beispielhaft auch in der Figur 7 gezeigt. In der Figur 7 ist am äußeren Rand der Leuchte 10 umlaufend ein entsprechendes Leuchtenoptiksystem S vorgesehen. In der gezeigten Ausgestaltungsform ist dabei beispielsweise nur eines der das Leuchtenoptiksystem S bildenden Leuchtenoptiken 1 illuminiert, sodass durch Zusammenfügen mehrerer Leuchtenoptiken 1 beziehungsweise durch den wahlweisen Betrieb unterschiedlicher Bereiche der Leuchtenotik 1 beziehungsweise des Leuchtenoptiksystems S auch gewünschte Lichteffekte erzeugt werden können. Diese wirken aufgrund der definierten Anordnung der einzelnen Optikelemente 2 besonders harmonisch.

Figur 6c zeigt eine asymmetrische Leuchtengeometrie mit entsprechend dazu gebogen vorgesehener Leuchtenoptik 1.

Grundsätzlich sind, wie aus den Figuren 2a bis c ersichtlich, beliebige Biegewinkel denkbar. Der maximale Biegewinkel ergibt sich hierbei insbesondere aus der Form der Optikelement 2 einerseits, deren Abstand X zueinander andererseits, sowie der Ausgestaltung und Orientierung der biegsamen Gelenkelemente 3.

Bei einer erfindungsgemäßen Leuchte 10 kann wenigstens ein Teil oder auch jedem der Optikelemente 2 ein Leuchtmittel der Leuchte 10 zugeordnet sein. Dies ist unter Berücksichtigung der Erzielung einer gewünschten Abstrahlcharakteristik und Lichtwirkung beliebig wählbar.

Wie in den hier dargestellten Figuren nicht zu erkennen, sind in den Leuchten 10 die Leuchtenoptiken 1 beziehungsweise Leuchtenoptiksysteme S über ihre Vorsprünge 40 mechanisch in korrespondieren Aufnahmen der Leuchte 10, insbesondere einer Leiterplatte der Leuchte 10, befestigt. Dies ermöglicht eine definierte Ausrichtung und Orientierung der Optikelemente 2 zueinander. Durch die Biegung des biegsamen Gelenkelements 3 können die Optikelemente 2 ferner in einer definierten Position und vorzugsweise in Anlage mit strukturellen Bereichen der Leuchte 10 (bspw. einem Leuchtengehäuse) vorgespannt werden, sodass sie einer definierten Kontur einer Leuchte klar folgen können und somit das Erscheinungsbild einer mit den erfindungsgemäßen Leuchtenoptiken 1 ausgestatteten Leuchte 10 noch gesteigert wird.

Die vorliegende Erfindung ist nicht auf die vorbezeichneten Ausführungsbeispiele beschränkt. Insbesondere sind die vorbezeichneten Merkmale der Ausführungsbeispiele in beliebiger Weise mit- und untereinander austauschbar und kombinierbar. Insbesondere ist die vorliegende Erfindung nicht auf ein bestimmtes Material und eine bestimmte Ausgestaltung der Optikelement 2 und der biegsamen Gelenkelemente 3 beschränkt. Auch können die Gelenkbereich 3 sowie die Vorsprünge 40 in beliebiger Weise vorgesehen sein.

## Patentansprüche

1. Leuchtenoptik (1) aufweisend:
mehrere Optikelemente (2), welche in einer Reihe angeordnet sind,
wobei jeweils zwei benachbarte Optikelemente (2) über ein biegsames Gelenkelement (3) miteinander verbunden sind,
wobei das biegsame Gelenkelement (3) einen Gelenkbereich (4) aufweist, wobei der Gelenkbereich (4) eine definierte Biegung des biegsamen Gelenkelements (3) ermöglicht,
wobei der Gelenkbereich (4) zwischen den jeweiligen Optikelementen (2) vorgesehen ist,
**dadurch gekennzeichnet, dass**
der Gelenkbereich (4) durch eine Materialverstärkung bereitgestellt ist, und
die Materialverstärkung als stabförmiges Element ausgebildet ist.

2. Leuchtenoptik (1) nach Anspruch 1, wobei die mehreren Optikelemente (2) die gleiche Orientierung (O) aufweisen oder die Optikelemente (2) in definierte und sich in ihrer jeweiligen Orientierung (O) wiederholende Optikelementgruppen aufgeteilt sind.

3. Leuchtenoptik (1) nach Anspruch 1 oder 2, wobei die biegsamen Gelenkelemente (3) die gleiche Orientierung (A) aufweisen, vorzugsweise wie die zugeordneten Optikelemente (2).

4. Leuchtenoptik (1) nach einem der vorhergehenden Ansprüche, wobei die Optikelemente (2) oder Gruppen von Optikelementen (2) in einem definierten, vorzugsweise demselben Abstand (X) zueinander beabstandet vorgesehen sind.

5. Leuchtenoptik (1) nach einem der vorhergehenden Ansprüche, wobei die Optikelemente (2) und die biegsamen Gelenkelemente (3) integral miteinander ausgebildet sind.

6. Leuchtenoptik (1) nach einem der vorhergehenden Ansprüche, wobei das biegsame Gelenkelement (3) sich flächig zwischen den jeweiligen Optikelementen (2) erstreckt.

7. Leuchtenoptik (1) nach einem der vorhergehenden Ansprüche, wobei der Gelenkbereich (4) mittig zwischen den jeweiligen Optikelementen (2) vorgesehen ist, und/oder
wobei das stabförmige Element sich parallel zu optischen Achsen der benachbarten Optikelemente (2) erstreckt.

8. Leuchtenoptik (1) nach einem der vorhergehenden Ansprüche, wobei das biegsame Gelenkelement (3), vorzugsweise der durch Materialverstärkung bereitgestellte Gelenkbereich (4), einen Vorsprung (40) aufweist, welcher zur mechanischen Befestigung der Leuchtenoptik (1) in einer korrespondierenden Aufnahme ausgebildet ist.

9. Leuchtenoptik (1) nach einem der vorhergehenden Ansprüche,
wobei die Optikelemente (2) Reflektoren, insbesondere Reflektortöpfe, oder Linsen sind, und/oder
wobei die Leuchtenoptik (1) aus einem biegsamen Material, insbesondere Kunststoff, hergestellt ist.

10. Leuchtenoptik (1) nach einem der vorhergehenden Ansprüche, wobei die an den gegenüberliegenden Enden der Leuchtenoptik (1) angeordneten Optikelemente (2) an der dem benachbarten Optikelement (2) abgewandten Seite jeweils einen korrespondierenden Teil (30) eines biegsamen Gelenkelements (3) aufweist, welche zusammen ein biegsames Gelenkelement (3) bilden, wobei die beiden Teile (30) bevorzugt korrespondierende Kopplungsbereiche (41, 42) aufweisen.

11. Leuchtenoptiksystem (S), aufweisend wenigstens zwei Leuchtenoptiken (1) gemäß einem der vorhergehenden Ansprüche, welche an ihren Enden bevorzugt über die korrespondierenden Teile (30) des biegsamen Gelenkelements (3) miteinander verbunden sind.

12. Leuchte (10) aufweisend eine Leuchtenoptik (1) gemäß einem der Ansprüche 1 bis 10 oder ein Leuchtenoptiksystem (S) gemäß Anspruch 11, sowie Leuchtmittel, wobei die Optikelemente (2) bevorzugt durch definierte Biegung über die biegsamen Gelenkelemente (3) einer definierten Kontur insbesondere der Leuchte (10) folgen.

13. Leuchte (10) nach Anspruch 12, wobei wenigstens einem Teil oder jedem der Optikelemente (2) ein Leuchtmittel der Leuchte (10) zugeordnet ist.

14. Leuchte (10) nach Anspruch 12 oder 13, wobei die Leuchtenoptik(en) (1) über ihre Vorsprünge (40) mechanisch in korrespondierenden Aufnahmen der Leuchte (10), beispielsweise einer Leiterplatte, befestigt ist/sind.

15. Leuchte (10) nach einem der Ansprüche 12 bis 14, wobei durch Biegung der biegsamen Gelenkelement (3) die Optikelemente (2) in einer definierten Position und vorzugsweise in Anlage mit Bereichen der Leuchte (10) vorgespannt sind.

## Claims

1. Lighting optics (1) comprising:
a plurality of optical elements (2) arranged in a row, wherein two adjacent optical elements (2) are respectively connected to one another via a bendable articulation element (3),
wherein the bendable articulation element (3) comprises an articulation region (4), wherein the articulation region (4) allows defined bending of the bendable articulation element (3), wherein the articulation region (4) is provided between the respective optical elements (2),
**characterized in that**
the articulation region (4) is provided by a material reinforcement, and
the material reinforcement is formed as a rod-shaped element.

2. Lighting optics (1) according to Claim 1, wherein the plurality of optical elements (2) has the same orientation (O) or the optical elements (2) are divided into defined optical-element groups repeating in their respective orientation (O).

3. Lighting optics (1) according to Claim 1 or 2, wherein the bendable articulation elements (3) have the same orientation (A), preferably as the associated optical elements (2).

4. Lighting optics (1) according to one of the preceding claims, wherein the optical elements (2) or groups of optical elements (2) are provided spaced apart from one another at a defined, preferably the same, distance (X).

5. Lighting optics (1) according to one of the preceding claims, wherein the optical elements (2) and the bendable articulation elements (3) are integrally formed with one another.

6. Lighting optics (1) according to one of the preceding claims, wherein the bendable articulation element (3) extends flatly between the respective optical elements (2).

7. Lighting optics (1) according to one of the preceding claims, wherein the articulation region (4) is provided centrally between the respective optical elements (2), and/or
wherein the rod-shaped element extends in parallel to optical axes of the adjacent optical elements (2).

8. Lighting optics (1) according to one of the preceding claims, wherein the bendable articulation element (3), preferably the articulation region (4) provided by the material reinforcement, comprises a protrusion (40), which is formed for the mechanical fastening of the lighting optics (1) in a corresponding receptacle.

9. Lighting optics (1) according to one of the preceding claims, wherein the optical elements (2) are reflectors, in particular reflector pots, or lenses, and/or
wherein the lighting optics (1) is made of a bendable material, in particular plastic.

10. Lighting optics (1) according to one of the preceding claims, wherein the optical elements (2) arranged at the opposite ends of the lighting optics (1) respectively comprise a corresponding part (30) of a bendable articulation element (3) on the side facing away from the adjacent optical element (2), which together form a bendable articulation element (3), wherein the two parts (30) preferably comprise corresponding coupling regions (41, 42).

11. Lighting optical system (S) comprising at least two lighting optics (1) according to one of the preceding claims, which are preferably connected to one another at their ends via the corresponding parts (30) of the bendable articulation element (3) .

12. Lamp (10) comprising a lighting optics (1) according to one of Claims 1 to 10 or a lighting optical system (S) according to Claim 11, as well as lighting means, wherein the optical elements (2) follow a defined contour, in particular of the lamp (10), preferably as a result of defined bending via the bendable articulation elements (3).

13. Lamp (10) according to Claim 12, wherein at least a part or each of the optical elements (2) is associated with a lighting means of the lamp (10).

14. Lamp (10) according to Claim 12 or 13, wherein the lighting optics (1) is/are mechanically fastened via their protrusions (40) in corresponding receptacles of the lamp (10), for example a printed circuit board.

15. Lamp (10) according to one of Claims 12 to 14, wherein by bending the bendable articulation element (3), the optical elements (2) are pretensioned in a defined position and preferably in abutment with regions of the lamp (10).

## Revendications

1. Optique d'éclairage (1) présentant :
plusieurs éléments optiques (2) alignés ;
deux éléments optiques (2) voisins quelconques étant reliés entre eux par un élément articulaire flexible (3),
ledit élément articulaire flexible (3) présentant une zone articulaire (4), ladite zone articulaire (4) permettant une flexion définie de l'élément articulaire flexible (3), ladite zone articulaire (4) étant prévue entre les divers éléments optiques (2),
**caractérisée en ce que**
la zone articulaire (4) est assurée par un épaississement du matériau, et
l'épaississement du matériau est constitué par un élément en forme de baguette.

2. Optique d'éclairage (1) selon la revendication 1, dans laquelle la pluralité d'éléments optiques (2) présentent la même orientation (O) ou les éléments optiques (2) sont répartis en groupes d'éléments optiques définis et répétés dans leur orientation (O) respective.

3. Optique d'éclairage (1) selon la revendication 1 ou 2, dans laquelle les éléments articulaires souples (3) présentent la même orientation (A) que, de préférence, les éléments optiques (2) qui leur sont associés.

4. Optique d'éclairage (1) selon l'une des revendications précédentes, dans laquelle les éléments optiques (2) ou groupes d'éléments optiques (2) sont prévus selon un écart mutuel (X) défini, de préférence uniforme.

5. Optique d'éclairage (1) selon l'une des revendications précédentes, dans laquelle les éléments optiques (2) et les éléments articulaires flexibles (3) forment une unité constituée d'un seul tenant.

6. Optique d'éclairage (1) selon l'une des revendications précédentes, dans laquelle l'élément articulaire flexible (3) présente une étendue plane entre les divers éléments d'optique (2).

7. Optique d'éclairage (1) selon l'une des revendications précédentes, dans laquelle la zone articulaire (4) est prévue mitoyenne des divers éléments optiques (2), et/ou dans laquelle l'élément en forme de baguette s'étend parallèlement à l'axe optique des éléments optiques (2) voisins.

8. Optique d'éclairage (1) selon l'une des revendications précédentes, dans laquelle l'élément articulaire souple (3), de préférence la zone articulaire (4) assurée par l'épaississement du matériau, présente une saillie (40) conçue pour la fixation mécanique de l'optique d'éclairage (1) dans un logement correspondant.

9. Optique d'éclairage (1) selon l'une des revendications précédentes, dans laquelle les éléments optiques (2) sont des réflecteurs, notamment des coupelles réfléchissantes ou des lentilles, et/ou
dans laquelle ladite optique d'éclairage (1) est fabriquée dans un matériau souple, notamment en plastique.

10. Optique d'éclairage (1) selon l'une des revendications précédentes, dans laquelle les éléments optiques (2) disposés aux extrémités opposées de l'optique d'éclairage (1) présentent chacun, sur leur côté détourné de l'élément optique (2) voisin, une partie (30) concordante appartenant à un élément articulaire flexible (3), lesquelles parties forment ensemble un élément articulaire flexible (3), lesdites deux parties (30) présentant de préférence des zones de couplage (41, 42) concordantes.

11. Système à optique d'éclairage (S), présentant au moins deux optiques d'éclairage (1) selon l'une des revendications précédentes, lesquelles sont reliées l'une à l'autre à leurs extrémités, de préférence par les parties (30) concordantes de l'élément articulaire flexible (3).

12. Luminaire (10) présentant une optique d'éclairage (1) selon l'une des revendications 1 à 10 ou un système à optique d'éclairage (S) selon la revendication 11, ainsi que des moyens luminescents, lesdits éléments optiques (2) suivant un contour défini, plus particulièrement un contour du luminaire (10), de préférence grâce à une flexion définie assurée par les éléments articulaires flexibles (3).

13. Luminaire (10) selon la revendication 12, dans lequel un moyen luminescent du luminaire (10) est associé à au moins une partie des éléments optiques (2) ou à chacun d'entre eux.

14. Luminaire (10) selon la revendication 12 ou 13, dans lequel la ou les optiques d'éclairage (1) sont fixées mécaniquement, par leurs saillies (40), dans des logements concordants du luminaire (10), par exemple réalisés dans une carte de circuit imprimé.

15. Luminaire (10) selon l'une des revendications 12 à 14, dans lequel les éléments optiques (2) sont prétendus dans une position définie et de préférence en butée contre des zones du luminaire (10), sous l'effet de la flexion des éléments articulaires flexibles (3).
